# EUROPÄISCHE PATENTSCHRIFT

(11) **EP 0 844 834 B1**
(45) Veröffentlichungstag und Bekanntmachung des Hinweises auf die Patenterteilung: **29.05.2002**
(21) Anmeldenummer: 97930333.6
(22) Anmeldetag: 18.06.1997
(51) Int. Cl.: A42B 3/04, A42B 3/32

(54) **SCHUTZVORRICHTUNG FÜR KOPF UND KÖRPER VON PERSONEN**
HEAD AND BODY PROTECTION MEANS FOR PEOPLE
SYSTEME POUR PROTEGER LA TETE ET LE CORPS D'INDIVIDUS

(30) Priorität: 19.06.1996 DE 19624556
(43) Veröffentlichungstag der Anmeldung: 03.06.1998
(73) Patentinhaber: ISE Innomotive Systems Europe GmbH, 51702 Bergneustadt (DE)
(72) Erfinder: Fleisch, Eugen, D-72108 Rottenburg (DE)
(74) Vertreter: Fuchs Mehler Weiss & Fritzsche
(86) Internationale Anmeldenummer: DE9701235
(87) Internationale Veröffentlichungsnummer: WO9748297

(56) Entgegenhaltungen:
- EP-A- 0 150 876
- DE-A- 2 717 234
- DE-A- 2 825 145
- DE-C- 268 182
- DE-C- 4 333 141
- DE-U- 9 016 306
- US-A- 3 708 803
- US-A- 4 291 417
- US-A- 4 685 151

## Beschreibung

Die Erfindung betrifft eine automatische Schutzvorrichtung für den Kopf einer Person, die von dieser am Körper tragbar ist, und die sensorgesteuert aus einer Ruhestellung am Körper in eine den Kopfbereich haubenartig überspannende Schutzstellung aufstellbar ist.

In zahlreichen Bereichen des alltäglichen Lebens, wie Sport, Reiten, Fahren von Zweiradfahrzeugen usw. bzw. bei fallgefährdeten Personen (Epileptiker, kranke bzw. alte Menschen), kann es zu Unfallsituationen mit insbesondere schweren Kopfverletzungen der betreffenden Person kommen. Zur Vermeidung von derartigen Verletzungen sind Schutzvorrichtungen für den Kopf von Personen bekannt geworden.

So zeigt die DE 28 25 145 A 1 ein starres, auf die Schultern eines Menschen aufsetzbares, den Kopf nach Art eines Gitterkäfigs haubenartig und berührungsfrei umschließendes Gebilde. Bei einem Unfall schützt das Gebilde den Kopf (Schädel) und durch die Auflagen auf den Schultern wird die Sturzbelastung in die Schultern eingeleitet, so daß die Halswirbelsäule geschützt ist. Die bekannte Schutzvorrichtung ist jedoch, wie ein üblicher Schutzhelm, über dem Kopf feststehend, wodurch sie bei einer körperlichen Betätigung nicht sehr angenehm zu tragen ist. Ferner können durch die Einleitung der Sturzkräfte in den Schulterbereich Schlüsselbeinbrüche auftreten.

Durch die FR 20 82 495 ist eine Schutzvorrichtung für den Kopf einer Person bekannt geworden, die aus einem Luftsack in Form einer Kopfhaube besteht, die in der Ruhestellung gefaltet auf dem Rücken der Person liegt und die bei Sturz durch eine sensorgesteuerte Druckluftquelle nach Art eines Airbags automatisch aufgeblasen und dabei in Schutzstellung gebracht wird.
Diese bekannte Schutzvorrichtung vermeidet zwar ein unbequemes ständiges Tragen eines über dem Kopf feststehenden helmartigen Gebildes, es kann jedoch nur den Aufprall des Kopfes auf ein Hindernis dämpfen und kann insbesondere nicht die dabei entstehenden Sturz-Belastungsspitzen auf die Halswirbel und die Schlüsselbeine reduzieren, so daß es zu entsprechenden Verletzungen kommen kann.

Die US-A-4 689 151 zeigt eine ähnliche Schutzvorrichtung für den Kopf und den Körper einer unfallgefährdeten Person, die aus einem körpergerecht geschnittenen Luftsack mit Kopfhaube besteht, der in der Ruhestellung als Kleidungsstück wirkt, wobei der Kopfhaubenteil gefaltet auf dem Rücken der Person liegt, und der bei einem drohenden Unfall sensorgesteuert nach Art eines Airbags automatisch aufgeblasen und dabei in Schutzstellung gebracht wird. Dabei muß für verschiedene Anwendungen zusätzlich noch ein Helm getragen werden.

Diese bekannte Schutzvorrichtung kann jedoch nur den Aufprall des Kopfes auf ein Hindernis dämpfen, kann aber insbesondere nicht die dabei entstehenden Sturzbelastungsspitzen auf die Halswirbel und die Schlüsselbeine reduzieren, so daß es zu entsprechenden Verletzungen kommen kann.

Die EP-A-0 150 876 zeigt einen Sturzhelm, der aus mehreren bogenförmigen, an einer gemeinsamen Achse befestigten Teilen besteht, derart, daß der Sturzhelm manuell zusammenfaltbar ist, und in diesem Zustand in nicht unfallgefährdeten Situationen getragen werden kann, sowie daß er beim Einstieg in eine unfallgefährdete Situation, z.B. beim Besteigen eines Pferdes oder eines Motorrades, manuell in einen auseinanderfaltbaren Zustand mit Verriegelung der bogenförmigen Teile bringbar ist. Durch diese manuelle Zusammenfaltbarkeit kann z.B. bei einer Unterbrechung einer Motorradtour der Schutzhelm einfacher mitgetragen werden. Dieses Dokument offenbart jedoch keine sich sensorgesteuert beim Unfall selbsttätig aufstellende Schutzvorrichtung.

Der Erfindung liegt die Aufgabe zugrunde, die eingangs bezeichnete automatische Schutzvorrichtung so auszubilden, daß sie ebenfalls in Ruhestellung unauffällig am Körper getragen werden kann, jedoch neben dem Kopf auch diesem benachbarte Körperteile schützen kann.

Die Lösung dieser Aufgabe gelingt gemäß der Erfindung dadurch, daß die Schutzvorrichtung eine Vielzahl von Schutzbügeln aufweist, die auf einer Führungsstange, die in einer am Körper der Person zu tragenden Kassette gehaltert ist, schwenkbar gelagert sind, und denen ein Federantrieb, eine sensorgesteuerte Rastverbindung sowie eine Sperrklinken-Anordnung zugeordnet ist, derart, daß in der Ruhestellung die Schutzbügel, in zwei Gruppen ineinander versetzt gestapelt, gegen den Federantrieb vorgespannt und durch die Rastverbindung verriegelt, in der Kassette angeordnet sind, aus der sie beim Entriegeln der Rastverbindung durch den Sensor, mittels des Federantriebes in die Schutzstellung hochklappbar sind, gesichert durch die Sperrklinken-Anordnung gegen eine Bewegung in der Gegenrichtung.

Aus den übrigen Ansprüchen sind vorteilhafte Ausgestaltungen der Erfindung zu entnehmen.

Nachfolgend ist ein Ausführungsbeispiel der Erfindung anhand von zeichnerischen Darstellungen näher erläutert.

In den Darstellungen zeigen:
- Fig. 1: eine Seitenansicht eines Pferdes 1 mit Reiter 2, der auf dem Rücken einen Rucksack (Kassette) mit eingeklappter Schutzvorrichtung trägt,
- Fig. 2: eine Seitenansicht eines Pferdes 1, das den Reiter 2 abwirft und somit die Funktion der automatischen Schutzvorrichtung (Schutzhelm) ausgelöst zeigt,
- Fig. 3: eine Seitenansicht einer Sicherheitskassette 3 zeigt die zusammengeklappte, federgespannte Schutzvorrichtung mit Auslöse- und Antriebsteil,
- Fig. 4: eine Ansicht der Sicherheitskassette 3 zeigt die eingelegte, federgespannte Schutzvorrichtung mit Auslöse- und Antriebsteil, sowie Energiespeicher 27,
- Fig. 5: eine Seitenansicht in Funktion, mit der ausgefahrenen Schutzvorrichtung, sowie ausgestelltem Gesichtsschutzbügel 10,
- Fig. 6: eine Ansicht der Sicherheitskassette 3 mit nur einem Schutzbügel 15 gezeichnet, die Schutzbügel 11, 12, 13, 14, 16, 17, 18, 19 sind abgebrochen gezeigt. Angedeutet ist der mögliche Kopfpendel und darüber angedeutet das Gewebeband 9, das mit den Schutzbügeln 11-19 verbunden ist,
- Fig. 7: ein Ausschnitt des Antriebs- und Halteteils gemäß der Ansicht in fig. 6,
- Fig. 8: eine halbe Seite im Maßstab 1:1 eines Querschnitts durch die Antriebsvorrichtung mit Feder 40.2, Zahnscheibe 7.2 und Stauraum 44 gemäß der Schnittlinie II - II in Fig. 6

Fig. 1 zeigt ein Pferd mit einem Reiter 2, der eine rucksackähnliche Sicherheitskassette 3 trägt. Diese Sicherheitskassette 3 ist mit Gurt 4,5,6 körperfest fixiert (hierzu auch Fig. 3).

Diese insgesamt u-förmig gestalteten Schutzbügel 12, 13, 14, 15, 16, 17, 18, 19 sind mit den vorderen Endbereichen in den Verstärkungen 8.1, 8.2 und den Zahnscheiben 7.1, 7.2 an einer in der Kassette 3 befestigten Führungsstange 20 schwenkbar gelagert. Der Schutzbügel II ist mit den Zahnscheiben 7.1, 7,2 fest verbunden (hierzu auch Fig. 7).

In einer sichtbar gezeichneten Ruhestellung ist die Schutzvorrichtung etwa parallel zum Rücken abgelegt, wobei die Schutzbügel eingelassen in die Kassette 3 angeordnet sind. Aus dieser abgelegten Ruhestellung ist sie um einen Winkel von ca. 220° nach vorn hochklappbar, wonach sie eine aufgerichtete, den Kopfbereich überspannnende Schutzstellung eingenommen hat, wie Fig. 5 zeigt. Zum Schwenkbetrieb der Schutzvorrichtung zwischen ihrer abgelegten Ruhestellung und ihrer aufgerichteten Schutzstellung sind in Kassette 3 zwei vorgespannte Speicherfedern 40,1, 40,2 positioniert (hierzu auch Fig. 8).

Zur Auslösung der Schutzvorrichtung ist im unteren Bereich der Kassette ein Magnetschalter 21 angeordnet, der bei drohendem Sturz des Sportlers von einem Sensor 23 angesteuert wird. Durch das Anziehen des verschiebbaren Sperrbolzen 22 im Magnetschalter 21, wird die Verriegelung der Schutzvorrichtung selbstätig aufgehoben, wodurch der Schutzbügel 11 freigegeben wird und unter Federbelastung nach oben schnellt. Diese Sensorik ist auch im Fahrzeugbau mit Überrollbügel schon bekannt. Sie spricht auf Veränderung der Neigung, sowie der Beschleunigung und Verzögerung an.

Wie in Verbindung der Darstellungen Fig. 3, 4, 5, 6, 7 und 8 zu erkennen ist, besteht die Kassette aus einer tiefgezogenen, an den Körper angepaßten Formschale 24, die aus Kunststoff gefertigt sein kann. Zur Gewichtsoptimierung kann zwischen der Verstärkung 28 die Formschale 24 ausgeschnitten sein und mit einem Rucksacktuch geschlossen werden.

In Fig. 4 und 6 ist die Verstärkung 28 zur Aufnahme der Gurte 4, 5, 6 und Magnetschalter 21 zu sehen sowie angedeutet ein Reißverscluß 29 im Rucksackbezug, der als Zugang zu einem Stauraum 44 dient.

Wie in Fig. 8 halbseitig in einem Maßstab von ca. 1:1 gezeigt wird, ist die Verstärkung 28 rechts und links mit den Verstärkungen 8,1 und 8, 2, die zur Aufnahme der oben quer durchgehenden Führungsstange 20 dient, verbunden.

Die Fig. 8 zeigt die drehbar gelagerte Zahnscheibe 7,2 mit Scheibe 30 und Sicherung 31. Ersichtlich ist auch die auf die Führungsstange 20 aufgesteckte Speicherfeder 40.2, die sich in der Mitte an der Verstärkung 33 abstützt und außen am Schutzbügel 11 eingehängt ist. Die Speicherfedern 40.1, 40.2 und die Führungsstange 20 werden vom Stauraum 44 mit einer Abdeckung 48 getrennt.

Da nur der Schutzbügel 11 mit den Zahnscheiben 7,1, 7,2 fest verbunden ist und die restlichen Bügel aus Platzgründen schwenkbar gelagert und versetzt angeordnet sind, werden diese verbunden durch ein Gewebeband 9 nacheinander vom Schutzbügel 11 aus der Kassette gezogen. Wie in Fig 5 ersichtlich, wird zusätzlich ein Gesichtsschutzbügel 10 aus dem Schutzbügel 11 anschlagzwangsgesteuert vor das Gesicht gedreht. Die Feder 32 drückt solange den Gesichtsbügel 10 an Schutzbügel 11 bis die Zwangssteuerung greift.

Beim Hochschnellen der Schutzbügel und Drehen der Zahnscheiben 7.1, 7.2 um die Führungsstange 20 schwenken die Sperrklinken 34.1, 34.2 geringfügig gegen ihre Federbelastung aus, wodurch die Zahnscheiben 7.1, 7.2 ratschenartig über die Sperrklinken 34.1, 34.2 bewegt werden. Bei Richtungsumkehrung (Unfall oder Belastung) der Schutzbügel wirken die Verzahnungen der Zahnscheiben 7.1, 7.2 augenblicklich als Sperre mit den Klinken 34.1, 34.2. Die Kraftübertragung erfolgt über die Bolzen 47. Die Verstärkungen 45.1, 45.2 sind mit den Verstärkungen 8.1, 8.2 verpunktet und dienen auch als Klinken- und Bolzenaufhahme (hierzu auch Fig. 7).

Da der vordere Schutzbügel 11 über die Zahnscheiben 7.1, 7.2 gesperrt ist und die hinteren Schutzbügel 16, 17, 18, 19 gegen einen Anschlag fahren, werden die Schutzbügel 12-19 in bestimmten Abständen vor dem Zurückklappen durch ein Gewebeband 9 gehalten. Der Schutzbügel 19 stützt sich z.B. mit Ausleger 49 gegen die Zahnscheiben 7.1, 7.2 ab.

Um ein zu hartes Auflaufen der Schutzbügel 11, 16. 17, 18, 19 in seinen Endlagen zu verhindern, können in den Anschlagsbereichen stoßdämpfende Pufferelemente 35 angeordnet sein, die z.B. aus einem gummielastischen Werkstoff bestehen können.

Bei einer möglichen Fehlauslösung können, nach Abnehmen der Kassette 3, durch die beiden Öffnungen in der Formschale 24 und Schaum 50 rechts und links mit dem Finger 36 die Klinken 34.1, 34.2 gegen ihre Federkraft angehoben werden, wie in Fig. 7 deutlich zu erkennen ist. So kann die ganze Schutzvorrichtung in die Kassette 3 gedrückt werden, bis der Magnetschalter 21 wieder mit der Kronenfeder 43 zur Einrastung kommt.

Als Alternative zur Kontaktstelle 37 an der Kassette kann auch die Kontaktstelle 38 am Sattel benutzt werden, wodurch die Auslösesicherheit erhöht werden kann. Bei einem bestimmten Entfernen der Person vom Sattel, öffnet die Reißleine 39, die über eine Klemmeinstellscheibe 42 geführt ist, mechanisch den Magnetschalter 21 und die Schutzvorrichtung geht in Funktion.

## Patentansprüche

1. Automatische Schutzvorrichtung für den Kopf einer Person (2), die von dieser am Körper tragbar ist, und die sensorgesteuert aus einer Ruhestellung am Körper in eine den Kopfbereich haubenartig überspannende Schutzstellung aufstellbar ist, **dadurch gekennzeichnet, daß** die Schutzvorrichtung eine Vielzahl von Schutzbügeln (11 bis 19) aufweist, die auf einer Führungsstange (20), die in einer am Körper der Person (2) zu tragenden Kassette (3) gehaltert ist, schwenkbar gelagert sind, und denen ein Federantrieb (40.1, 40.2), eine sensorgesteuerte Rastverbindung (21, 22, 23, 27, 43) sowie eine Sperrklinken-Anordnung (7.1, 7.2, 34.1, 34.2) zugeordnet ist, derart, daß in der Ruhestellung die Schutzbügel (11 bis 19), in zwei Gruppen ineinander versetzt gestapelt, gegen den Federantrieb (40.1, 40.2) vorgespannt und durch die Rastverbindung verriegelt, in der Kassette (3) angeordnet sind, aus der sie beim Entriegeln der Rastverbindung (22, 43) durch den Sensor (23), mittels des Federantriebes (40.1, 40.2) in die Schutzstellung hochklappbar sind, gesichert durch die Sperrklinken-Anordnung (7.1, 7.2, 34.1, 34.2) gegen eine Bewegung in der Gegenrichtung.

2. Schutzvorrichtung nach Anspruch 1, **dadurch gekennzeichnet, daß** als Sperrklinken-Anordnung zwei Zahnscheiben (7.1, 7.2), an denen jeweils ein freies Ende des vordersten Schutzbügels (11) befestigt ist und die drehbeweglich auf der Führungsstange (20) gelagert sind, in Verbindung mit zwei an der Kassette (3) befestigten, mittels Federn (40.1, 40.2) vorgespannten, in die Zähne der Zahnscheiben einrastbare Sperrklinken (7.1, 7.2) vorgesehen sind, und daß die Schutzbügel (11 bis 19) über ein faltbares Gewebeband (9) beabstandet miteinander verbunden sind.

3. Schutzvorrichtung nach Anspruch 1 oder 2, **dadurch gekennzeichnet, daß** der vorderste Schutzbügel (11) mit seinen freien Enden fest mit den Zahnscheiben (7.1, 7.2) verbunden ist, und die übrigen Schutzbügel (12 bis 19) mit ihren freien Enden in einer plattenartigen Verstärkung (8.1, 8.2) der Kassette (3) und in den Zahnscheiben (7.1, 7.2) schwenkeweglich gelagert sind.

4. Schutzvorrichtung nach einem der Ansprüche 1 bis 3, **dadurch gekennzeichnet, daß** die Sperrklinken (34.1, 34.2) an einer Verstärkung (45.1, 45.2) der Kassette (3) drehbar gelagert sind und ihnen ein Finger (36) zur manuellen Entriegelung der Sperrklinken-Anordnung zugeordnet ist.

5. Schutzvorrichtung nach einem der Ansprüche 1 bis 4, **dadurch gekennzeichnet, daß** an dem vordersten Schutzbügel (11) ein zusätzlicher, anschlagszwangsgesteuert ausstellbarer, mittels einer Feder (32) in Ruhelage vorgespannter Gesichtsschutzbügel (10) vorgesehen ist.

6. Schutzvorrichtung nach einem der Ansprüche 1 bis 5, **dadurch gekennzeichnet, daß** an dem vordersten Schutzbügel (11) ein Schulterschutz (41) ausgebildet ist.

7. Schutzvorrichtung nach einem der Ansprüche 2 bis 6, **dadurch gekennzeichnet, daß** als Federantrieb (40.1, 40.2) eine die Führungsstange (20) umhüllende Torsionsfeder vorgesehen ist, deren Enden als Schenkel herausgeführt sind, die an den Enden des vordersten Schutzbügels (11) eingehängt sind.

8. Schutzvorrichtung nach einem der Ansprüche 1 bis 7, **dadurch gekennzeichnet, daß** ein motorischer Antrieb vorgesehen ist.

9. Schutzvorrichtung nach einem der Ansprüche 1 bis 8, **dadurch gekennzeichnet, daß** die Schutzbügel (11 bis 19) kopf- bzw. körperseitig eine Schaumauskleidung besitzen.

10. Schutzvorrichtung nach einem der Ansprüche 2 bis 9, **dadurch gekennzeichnet, daß** drei Schutzbügel (11, 15, 19) vorgesehen sind, zwischen denen als Teil der Bespannung ein selbstätig aufblasbarer Luftsack angebracht ist.

11. Schutzvorrichtung nach einem der Ansprüche 1 bis 10, **dadurch gekennzeichnet, daß** eine Reißleine (39) zur Auslösung der Schutzvorrichtung vorgesehen ist.

12. Schutzvorrichtung nach einem der Ansprüche 1 bis 11, **dadurch gekennzeichnet, daß** in den Anschlagbereichen stoßdämpfende Pufferelemente (35) vorgesehen sind.

13. Schutzvorrichtung nach einem der Ansprüche 1 bis 12, **dadurch gekennzeichnet, daß** in der Kassette (3) eine Abdeckung (48) und Trennwände (25, 26) vorgesehen sind, die einen Stauraum (44) abtrennen.

14. Schutzvorrichtung nach einem der Ansprüche 1 bis 13, **dadurch gekennzeichnet, daß** die Kassette (3) körpergerecht rucksackähnlich mit Befestigungsgurten (4, 5, 6) ausgebildet ist.

15. Schutzvorrichtung nach Anspruch 14, **dadurch gekennzeichnet, daß** die Kassette (3) aus einer körpergerechten Kunststoff-Formschale (24) besteht, die teilweise ausgeschnitten ist, und mit Überspannungen der Ausschnitte durch einen Rucksackbezug sowie mit metallischen Verstärkungsstreben (28) versehen ist.

16. Schutzvorrichtung nach Anspruch 13, 14 und 15, **dadurch gekennzeichnet, daß** im Rucksackbezug ein Reißverschluß (29) für den Zugang zum Stauraum (44) vorgesehen ist.

## Claims

1. Automatic protection device for the head of a person (2), which protection device can be worn by that person on his body and which can be raised in a sensor-controlled manner from a resting position on the body into a protecting position spanning the head region in a hood-like manner, **characterised in that** the protection device has a plurality of protection bars (11 to 19) which are pivotably supported on a guide rod (20) held in a casing (3) to be carried on the body of the person (2), and with which protection bars a spring drive (40.1, 40.2), a sensor-controlled latching connection (21, 22, 23, 27, 43) and a detent pawl arrangement (7.1, 7.2, 34.1, 34.2) are associated in such a manner that, in the resting position, the protection bars (11 to 19), which are stacked in one another in two groups and offset relative to one another, being biased against the spring drive (40.1, 40.2) and locked by the latching connection, are arranged in the casing (3) from which they can be raised by means of the spring drive (40.1, 40.2) into the protecting position when the latching connection (22, 43) is unlocked by the sensor (23), being secured by the detent pawl arrangement (7.1, 7.2, 34.1, 34.2) against movement in the opposite direction.

2. Protection device according to claim 1, **characterised in that** two toothed discs (7.1, 7.2) to each of which a respective free end of the foremost protection bar (11) is secured and which are supported to be rotationally movable on the guide rod (20), are provided as the detent pawl arrangement in conjunction with two detent pawls (7.1, 7.2) which are secured to the casing (3), are biased by springs (40.1, 40.2) and can be locked into the teeth of the toothed discs, and **in that** the protection bars (11 to 19) are connected to one another in a spaced manner by means of a foldable fabric band (9).

3. Protection device according to claim 1 or 2, **characterised in that** the foremost protection bar (11) is connected securely by its free ends to the toothed discs (7.1, 7.2), and the other protection bars (12 to 19) are supported by their free ends to be pivotably movable in plate-like reinforcing member (8.1, 8.2) of the casing (3) and in the toothed discs (7.1, 7.2).

4. Protection device according to any one of claims 1 to 3, **characterised in that** the detent pawls (34.1, 3 4.2) are rotatably supported on a reinforcing member (45.1, 45.2) of the casing (3) and a finger (36) for the manual unlocking of the detent pawl arrangement is associated with them.

5. Protection device according to any one of claims 1 to 4, **characterised in that** an additional face-protection bar (10) which can be forced to move out on coming into contact with a stop and which is biased by a spring (32) into the resting position is provided on the foremost protection bar (11).

6. Protection device according to any one of claims 1 to 5, **characterised in that** a shoulder protector (41) is formed on the foremost protection bar (11).

7. Protection device according to any one of claims 2 to 6, **characterised in that** a torsion spring which envelops the guide rod (20) and whose ends are moved out in the form of limbs which are coupled to the ends of the foremost protection bar (11) is provided as the spring drive (40.1, 40.2).

8. Protection device according to any one of claims 1 to 7, **characterised in that** a motor drive is provided.

9. Protection device according to any one of claims 1 to 8, **characterised in that** the protection bars (11 to 19) have a foam lining on the side near the head or body.

10. Protection device according to any one of claims 2 to 9, **characterised in that** three protection bars (11, 15, 19) are provided between which an automatically inflatable air bag is fitted as part of the covering means.

11. Protection device according to any one of claims 1 to 10, **characterised in that** a release cord (39) is provided for releasing the protection device.

12. Protection device according to any one of claims 1 to 11, **characterised in that** shock-absorbing buffer elements (35) are provided in the stop regions.

13. Protection device according to any one of claims 1 to 12, **characterised in that** a cover (48) and separating walls (25, 26) which separate off a storage space (44) are provided in the casing (3).

14. Protection device according to any one of claims 1 to 13, **characterised in that** the casing (3) is formed with securing straps (4, 5, 6) in a manner suitable for the body and similar to a backpack.

15. Protection device according to claim 14, **characterised in that** the casing (3) comprises a plastics moulded shell (24) suitable for the body, which is partially cut out, and is provided with spanning pieces for the cut-out portions by means of a backpack covering, and with metal reinforcing bars (28).

16. Protection device according to claims 13, 14 and 15, **characterised in that** a zip fastener (29) for access to the storage space (44) is provided in the backpack covering.

## Revendications

1. Dispositif de protection automatique pour la tête d'une personne (2), qui peut être porté sur le corps par cette dernière et qui peut être mis en place sous la commande de détecteurs à partir d'une position de repos sur le corps jusque dans une position de protection s'étendant en forme de coquille par-dessus la zone de la tête, **caractérisé en ce que** le dispositif de protection présente une multitude d'étriers de protection (11 à 19) qui sont montés en pivotement sur une tige de guidage (20) qui est maintenue dans une cassette (3) qui doit être portée sur le corps de la personne (2), et auxquels sont attribués une commande à ressort (40.1, 40.2), une liaison d'encliquetage (21, 22, 23, 27, 43) à commande à l'aide de détecteurs, ainsi qu'un agencement du type à cliquets d'arrêt (7.1, 7.2, 34.1, 34.2), de telle sorte que, dans la position de repos, les étriers de protection (11 à 19) sont disposés dans la cassette (3) en étant empilés de manière décalée les uns dans les autres en formant deux groupes, en étant mis en état de précontrainte à l'encontre de la commande à ressort (40.1, 40.2) et en étant verrouillés à l'aide de la liaison d'encliquetage, position à partir de laquelle, lors du déverrouillage de la liaison d'encliquetage (22, 43) via le détecteur (23), ils sont à même de se relever dans la position de protection à l'aide de la commande à ressort (40.1, 40.2), en étant empêchés par l'agencement du type à cliquets d'arrêt (7.1, 7.2, 34.1, 34.2) de se mouvoir dans la direction opposée.

2. Dispositif de protection selon la revendication 1, **caractérisé en ce qu'**on prévoit, à titre d'agencement du type à cliquets d'arrêt (7.1, 7.2), deux roues dentées (7.1, 7.2) auxquelles est fixée respectivement une extrémité libre de l'étrier de protection (11) situé le plus avant et qui sont montées sur la tige de guidage (20) de manière à pouvoir effectuer une rotation, en liaison avec deux cliquets d'arrêt (7.1, 7.2) fixés sur la cassette (3), mis en état de précontrainte à l'aide de ressort (40.1, 40.2) et aptes à venir s'encliqueter dans les dents des roues dentées, et **en ce que** les étriers de protection (11 à 19) sont reliés à l'écart les uns des autres via une bande de tissu pliable (9).

3. Dispositif de protèction selon la revendication 1 ou 2, **caractérisé en ce que** l'étrier de protection (11) situé le plus en avant est relié avec son extrémité libre à demeure aux roues dentées (7.1, 7.2), les autres étriers de protection 12 à 19 étant montés en pivotement avec leurs extrémités libres dans un renforcement (8.1, 8.2) de la cassette (3), en forme de plaque et dans les roues dentées (7.1, 7.2).

4. Dispositif de protection selon l'une quelconque des revendications 1 à 3, **caractérisé en ce que** les cliquets d'arrêt (34.1, 34.2) sont montés en rotation sur un renforcement (45.1, 45.2) de la cassette (3), un doigt (36) leur étant attribué pour le déverrouillage manuel de l'agencement du type à cliquets d'arrêt.

5. Dispositif de protection selon l'une quelconque des revendications 1 à 4, **caractérisé en ce que**, sur l'étrier de protection (11) situé le plus en avant, on prévoit un étrier supplémentaire de protection du visage (10) mis en état de précontrainte en position de repos à l'aide d'un ressort (32) et apte à se mettre en place sous l'influence d'une commande forcée par déclic.

6. Dispositif de protection selon l'une quelconque des revendications 1 à 5, **caractérisé en ce qu'**une protection des épaules (41) est réalisée sur l'étrier de protection (11) situé le plus à l'avant.

7. Dispositif de protection selon l'une quelconque des revendications 2 à 6, **caractérisé en ce qu'**on prévoit, à titre de commande à ressort (40.1, 40.2) un ressort de torsion entourant la tige de guidage (20) dont les extrémités sont sorties sous la forme de branches qui sont suspendues aux extrémités de l'étrier de protection (11) situé le plus en avant.

8. Dispositif de protection selon l'une quelconque des revendications 1 à 7, **caractérisé en ce qu'**on prévoit une commande mécanique.

9. Dispositif de protection selon l'une quelconque des revendications 1 à 8, **caractérisé en ce que** les étriers de protection (11 à 19) possèdent un revêtement en mousse du côté de la tête respectivement du côté du corps.

10. Dispositif de protection selon l'une quelconque des revendications 2 à 9, **caractérisé en ce qu'**on prévoit trois étriers de protection (11, 15, 19) entre lesquels est disposé, à titre d'élément de recouvrement d'étoffe, un coussin d'air apte à se gonfler de manière automatique.

11. Dispositif de protection selon l'une quelconque des revendications 1 à 10, **caractérisé en ce qu'**on prévoit une corde de déclenchement (39) pour la mise en place du dispositif de protection.

12. Dispositif de protection selon l'une quelconque des revendications 1 à 11, **caractérisé en ce qu'**on prévoit des éléments de rembourrage (35) amortissant les chocs dans les zones d'impacts.

13. Dispositif de protection selon l'une quelconque des revendications 1 à 12, **caractérisé en ce qu'**on prévoit dans la cassette (3) un recouvrement (48) et des parois de séparation (25, 26) qui séparent un espace d'accumulation.

14. Dispositif de protection selon l'une quelconque des revendications 1 à 13, **caractérisé en ce que** la cassette (3) est réalisée de manière adaptée au corps, en forme de sac à dos avec des sangles de fixation (4, 5, 6).

15. Dispositif de protection selon la revendication 14, **caractérisé en ce que** la cassette (3) est constituée d'une coquille en matière synthétique (24) adaptée au corps qui est partiellement découpée et qui est munie de recouvrements des découpes via un revêtement en forme de sac à dos ainsi que de barres métalliques de renforcement (28).

16. Dispositif de protection selon les revendications 13, 14 et 15, **caractérisé en ce qu'**on prévoit dans le revêtement en forme de sac à dos une fermeture éclair (29) donnant accès à l'espace d'accumulation (44).
